# EUROPÄISCHE PATENTSCHRIFT

(11) **EP 3 653 926 B1**
(45) Veröffentlichungstag und Bekanntmachung des Hinweises auf die Patenterteilung: **16.02.2022**
(21) Anmeldenummer: 18207046.6
(22) Anmeldetag: 19.11.2018
(51) Int. Cl.: F21S 41/143, F21S 41/27, F21S 41/32, F21S 41/20, F21S 41/265, F21S 41/275, F21S 41/24, F21S 41/43

(54) **BELEUCHTUNGSVORRICHTUNG FÜR EINEN KRAFTFAHRZEUGSCHEINWERFER SOWIE KRAFTFAHRZEUGSCHEINWERFER**
LIGHTING DEVICE FOR A MOTOR VEHICLE HEADLAMP AND MOTOR VEHICLE HEADLAMP
DISPOSITIF D'ÉCLAIRAGE POUR UN PHARE DE VÉHICULE AUTOMOBILE AINSI QUE PHARE DE VÉHICULE AUTOMOBILE

(43) Veröffentlichungstag der Anmeldung: 20.05.2020
(73) Patentinhaber: ZKW Group GmbH, 3250 Wieselburg (AT)
(72) Erfinder: Kemetmüller, Matthias, 1220 Wien (AT); Eichinger, Bernd, 3375 Krummnussbaum (AT); Danner, Markus, 2252 Ollersdorf (AT)
(74) Vertreter: Patentanwaltskanzlei Matschnig & Forsthuber OG

(56) Entgegenhaltungen:
- EP-A1- 3 290 777
- WO-A1-2017/120630
- WO-A1-2017/185118
- DE-A1-102008 015 510
- JP-A- 2015 222 704
- JP-A- 2017 084 556

## Beschreibung

Die Erfindung betrifft eine Beleuchtungsvorrichtung für einen Kraftfahrzeugscheinwerfer zum Erzeugen einer Lichtverteilung gemäß dem Oberbegriff von Anspruch 1.

Weiters betrifft die Erfindung einen Kraftfahrzeugscheinwerfer umfassend zumindest eine solche Beleuchtungsvorrichtung.

Eine oben beschriebene Beleuchtungsvorrichtung für einen Kraftfahrzeugscheinwerfer bzw. Kraftfahrzeugscheinwerfer mit einer oder mehreren solchen Beleuchtungsvorrichtungen sind aus dem Stand der Technik bekannt und dienen beispielsweise zur Realisierung einer Abblendlichtverteilung oder eines Teiles einer Abblendlichtverteilung, insbesondere der Vorfeld-Lichtverteilung einer Abblendlichtverteilung. Beispielsweise zeigt die EP 3 290 777 A1 eine solche Beleuchtungsvorrichtung. Eine weitere Beleuchtungsvorrichtungen ist aus JP 2017-084556 bekannt.

Nach den gesetzlichen Bestimmungen haben Lichtverteilungen von Fahrzeugscheinwerfern eine Reihe von Voraussetzungen zu erfüllen.

Zum Beispiel sind nach ECE und SAE oberhalb der Hell-Dunkellinie (HD-Linie) - also außerhalb des primär beleuchteten Bereichs - in bestimmten Regionen minimale und maximale Lichtstärken erforderlich. Diese fungieren als sogenanntes "Signlight" und ermöglichen z.B. das Ausleuchten von Überkopf-Wegweisern. Die dabei verwendeten Lichtstärken liegen üblicherweise in der Größenordnung der üblichen Streulichtwerte, somit bei weitem unter den Lichtstärken unterhalb der HD-Linie, es sind aber vorgegebene Mindestlichtstärken zu übertreffen. Die geforderten Lichtwerte müssen mit möglichst geringer Blendwirkung erzielt werden.

Es ist eine Aufgabe der Erfindung, eine Beleuchtungsvorrichtung für einen Kraftfahrzeugscheinwerfer bereitzustellen, mit welcher ein oben genannten "Signlight" erzeugt werden kann.

Diese Aufgabe wird mit einer Beleuchtungsvorrichtung mit den kennzeichnenden Merkmalen von Anspruch 1 gelöst.

Die Einfall-Begrenzungsfläche oder ein Bereich dieser Einfall-Begrenzungsfläche wird derart ausgestaltet und/oder angeordnet, dass Licht aus dem lichtdurchlässigen Körper austreten kann. Beispielsweise geschieht dies, indem ein Bereich der Einfall-Begrenzungsfläche in Bezug auf eine optische Achse der Projektionsvorrichtung bzw. des lichtleitenden Körpers derart geneigt ist, dass auftreffendes Licht nicht (total)-reflektiert oder absorbiert wird, sondern aus dem lichtleitenden Körper austreten kann.

Dieses austretende Licht, dass insbesondere nicht absorbiert wird, tritt auf der anderen Seite der Strahlenblende wieder in den Körper ein und erreicht so eine Austrittsfläche der Projektionsvorrichtung und wird oberhalb der HD-Linie abgebildet. Über die Größe des Bereiches, der im Extremfall auch die gesamte Einfall-Begrenzungsfläche darstellen kann, und den Anstellwinkel kann die austretende Lichtmenge und zum Teil auch die Position im Lichtbild gesteuert werden, um gesetzliche Signlight-Anforderungen zu erfüllen.

Das Signlight wird vorteilhafter Weise mit einem einzigen Bauteil erzeugt, es sind keine weiteren Bauteile oder zusätzliche Beleuchtungsvorrichtungen notwendig.

Vorzugsweise ist vorgesehen, dass Lichtstrahlen, die nicht in das Lichtbild gehen, d.h. jene Strahlen, die nicht wieder in den lichtleitenden Körper eintreten, vorzugsweise absorbiert werden, damit Streulicht unterdrückt werden kann.

Beispielsweise sind die beiden Begrenzungsflächen als ebene Flächen, die quer zur optischen Achse verlaufen, ausgebildet. Die beiden Flächen sind unter Winkeln zur optischen Achse geneigt. Der Bereich der Einfall-Begrenzungsfläche, der für einen gezielten Lichtaustritt vorgesehen ist, ist dabei typischerweise etwas anders geneigt als der Rest der Einfall-Begrenzungsfläche.

Generell ist mit Vorteil vorgesehen, dass zumindest der Bereich der Einfall-Begrenzungsfläche derart, insbesondere zu einer optischen Achse der Projektionsvorrichtung, geneigt ist, dass Licht vollständig oder teilweise, als Austrittslichtbündel, aus dem lichtdurchlässigen Körper austreten und auf die Wieder-Eintritts-Begrenzungsfläche auftreffen kann, und die Wieder-Eintritts-Begrenzungsfläche derart, insbesondere zu einer optischen Achse der Projektionsvorrichtung, geneigt ist, dass das Austrittslichtbünde über eine der Begrenzungsflächen, vollständig oder teilweise als Eintritts-Lichtbündel wieder in den lichtleitenden Körper eintreten kann.

Oder es kann generell mit Vorteil vorgesehen sein, dass die Wieder-Eintritts-Begrenzungsfläche derart, insbesondere zu einer optischen Achse der Projektionsvorrichtung, geneigt ist, und/oder der Bereich und die Wieder-Eintritts-Begrenzungsfläche derart, insbesondere zu einer optischen Achse der Projektionsvorrichtung, geneigt und weiters unter einem Winkel derart zueinander geneigt sind, dass Eintritts-Lichtbündel auf seinem Weg durch den lichtleitenden Körper die optische Achse der Projektionsvorrichtung schneidet, bevor es von der Projektionsvorrichtung in einen Bereich vor dem lichtleitenden Körper projiziert wird.

Erfindungsgemäß hat die Wieder-Eintritts-Begrenzungsfläche in allen horizontalen Schnitten entweder eine konvexe oder eine konkave Krümmung (bis auf jene Abschnitte, wo sie in geradlinige Bereich übergeht, z.B. im Bereich der Blendenkante).

Generell bietet eine konkave Ausgestaltung den Vorteil, dass die Breite der Signlight-Verteilung aufgrund der zerstreuenden Linsenwirkung vergrößert wird.

Eine konvexe Ausgestaltung bietet den Vorteil, dass die Breite der Signlight-Verteilung vergrößert werden kann, ohne dass Totalreflexionen an den seitlichen Begrenzungsflächen des Lichtleitkörpers auftreten. Dadurch können besonders schmale Optikkörper verwendet werden (geringe horizontale Ausdehnung).

Erfindungsgemäß ist vorgesehen, dass Schnittkurven, die sich durch Schneiden der Wieder-Eintritts-Begrenzungsfläche mit horizontalen Ebenen, die z.B. parallel zur optischen Achse der Projektionsvorrichtung verlaufen, ergeben, jeweils einen Scheitelpunkt aufweisen.

Als Scheitelpunkt werden dabei jene Punkte auf der Schnittkurve bezeichnet, welche einen maximalen Normalabstand zu einer Geraden, welche Gerade die beiden äußersten Punkte der jeweiligen Schnittkurve miteinander verbindet, haben.

Erfinungsgemäß ist vorgesehen, dass die Scheitelpunkte der Schnittkurven bei einer Projektion in eine Horizontalebene, welche eine optische Achse der Projektionsoptikvorrichtung enthält, auf dieser optischen Achse liegen.

Ferner ist erfindungsgemäß vorgesehen, dass der Verlauf der Schnittkurven in einer Projektion in die Horizontalebene seitlich des Scheitelpunktes symmetrisch zur optischen Achse ist. Des Weiteren ist vorgesehen, dass mit zunehmendem Normalabstand der horizontalen Ebenen von der optischen Achse a) die Krümmung der Schnittkurven zunimmt, und b) der Abstand der in den horizontalen Ebenen liegenden Scheitelpunkte zu der Blendenkante, gemessen in Richtung der optischen Achse in Lichtaustrittsrichtung, größer wird.

Mit Vorteil kann vorgesehen sein, dass die Einfall-Begrenzungsfläche derart ausgebildet und angeordnet ist, dass auf die Einfall-Begrenzungsfläche auftreffende Lichtstrahlen, vorzugsweise alle auf die Einfall-Begrenzungsfläche auftreffenden Lichtstrahlen orthogonal durch die Einfall-Begrenzungsfläche durchtreten und/oder die Wieder-Eintritts-Begrenzungsfläche derart ausgebildet und angeordnet ist, dass Lichtstrahlen des Austrittslichtbündels, vorzugsweise alle Lichtstrahlen des Austrittslichtbündels orthogonal durch die Wieder-Eintritts-Begrenzungsfläche in den lichtleitenden Körper eintreten. Beispielsweise sind dazu in Vertikalschnitten durch und/oder parallel zu optischen Achse die beiden Begrenzungsflächen (d.h. die sich ergebenden Schnittgeraden der Begrenzungsflächen) in etwa normal zueinander. Bei dieser Ausgestaltung werden unerwünschte Farbeffekt vermieden.

Beispielsweise ist vorgesehen, dass die Projektionsvorrichtung als Projektionslinsenanordnung ausgebildet ist oder eine solche umfasst, wobei beispielsweise die Projektionslinsenanordnung aus einer Projektionslinse besteht.

Vorzugsweise ist vorgesehen, dass der lichtleitende Körper und die Projektionsvorrichtung einstückig ausgebildet sind. Vorteilhafterweise ist auch vorgesehen, dass das Lichteinspeiseelement einstückig mit dem lichtleitenden Körper ausgebildet ist. Insbesondere ist bevorzugt vorgesehen, dass das (oder die) Lichteinspeiseelement(e), der lichtleitenden Körper und die Projektionsvorrichtung einstückig miteinander ausgebildet sind, insbesondere aus einem einzigen, lichtleitenden Material gebildet sind und einen einzigen Körper bilden.

Bei dem lichtleitenden Körper handelt es sich vorzugsweise um einen Vollkörper, wie dies in der Figurenbeschreibung beispielhaft noch näher erörtert wird. Insbesondere von Vorteil ist es, wenn die Projektionsvorrichtung und auch das Lichteinspeiseelement integraler Bestandteil des lichtleitenden Körpers sind, also gemeinsam einen einzigen Körper (im Folgenden auch als "Optikkörper" bezeichnet) bzw. ein einziges Bauteil bilden.

Vorzugsweise ist vorgesehen, dass sich der Bereich, in welchen das Eintritts-Lichtbündel oder Teile davon projiziert wird bzw. werden, sich im Lichtbild in vertikaler Richtung über einen Bereich von ca. 1° - 6°, vorzugsweise über einen Bereich von 1,5° - 4,5° oberhalb der 0°-0° (H-H-) Linie, dem Horizont, erstreckt.

Weiters kann alternativ oder zusätzlich vorgesehen sein, dass sich der Bereich, in welchen das Eintritts-Lichtbündel oder Teile davon projiziert wird bzw. werden, im Lichtbild in horizontaler Richtung über einen Bereich von ca. -24° - +24°, vorzugweise von ca. -18° - +18° erstreckt. Mit einer solchen Beleuchtungsvorrichtung, welche z.B. eine Vorfeldverteilung und Signlight erfüllt, können auch bei Kurvenlicht, obwohl die Beleuchtungsvorrichtung und somit auch die Vorfeldlichtverteilung nicht verschwenkt werden, gesetzeskonforme Signlight-Werte realisiert werden.

Weiters kann vorgesehen sein, dass der Blendenkantenbereich zumindest eine sich im Wesentlichen quer zu einer optischen Achse der Projektionsvorrichtung erstreckende Blendenkante umfasst.

Beispielsweise handelt es sich bei der Blendenkante um eine Einfachkante. Es kann aber auch eine Doppelkante vorliegen, wobei die Kanten dann in Lichtaustrittsrichtung hintereinander angeordnet sein können. Die Kante kann bzw. die Kanten können möglichst scharf ausgebildet oder beispielsweise abgerundet sein können. Der Blendenkantenbereich kann quer zur optischen Achse X in Bezug auf eine Horizontalebene, beispielsweise eine Horizontalebene, welche die optische Achse X enthält, überall den gleichen Normalabstand zu dieser Horizontalebene aufweisen. Es kann aber auch vorgesehen sein, dass in unterschiedlichen Abschnitten der Blendenkantenbereich unterschiedliche (vertikale) Normalabstände zu der Ebene aufweist. Beispielsweise kann in einem ersten Abschnitt der Blendenkantenbereich einen ersten Normalabstand zu der Ebene aufweisen und in einem zweiten Abschnitt einen zweiten, größeren Normalabstand aufweisen. Die unterschiedlichen Abschnitte können durch einen schräg verlaufenden Abschnitt miteinander verbunden sein. Auf diese Weise kann eine asymmetrische Hell-Dunkel-Grenze erzeugt werden.

Es kann bei solchen lichtleitenden Körpern eine Asymmetrie in der Hell-Dunkel-Grenze auch dadurch erreicht werden, dass die unterschiedlichen Bereiche der Blendenkante in horizontaler Richtung, d.h. in Lichtausbreitungsrichtung bzw. in Richtung der optischen Achse, unterschiedliche Abstände zu einer Vertikalebene normal auf die optische Achse aufweisen.

Vorzugsweise das Lichteinspeiseelement eine Lichtform-Optik umfasst, welche das von der zumindest einen Lichtquelle emittierte Licht derart formt, dass dieses im Wesentlichen in den Blendenkantenbereich der Blendenvorrichtung abgestrahlt wird.

Die obige Formulierung, die ein Bündeln der Lichtstrahlen auf einen Brennpunkt bzw. eine Brennebene der Projektionsvorrichtung beschreibt, welche im oder annähernd im Blendenkantenbereich liegt, beschreibt eine vereinfachte Darstellung für eine punktförmige Lichtquelle. Bei den verwendeten, realen, räumlich ausgedehnten Lichtquellen (z.B. LED-Chip, etwa mit 1mm Emissionskantenlänge) fällt unerwünschtes Licht ab, das z.B. auf die Begrenzungsfläche (und auf den oben erörterten Bereich, über den Licht austritt) des lichtleitenden Körpers auftrifft und erfindungsgemäß genutzt wird.

Beispielsweise handelt es sich bei der Lichtform-Optik um einen Kollimator oder diese umfasst einen Kollimator. Es kann zusätzlich auch vorgesehen sein, dass das Lichteinspeiseelement, z.B. als Teil der Lichtform-Optik, Umlenkmittel umfasst, z.B. eine oder mehrere reflektierende Flächen, vorzugsweise eine oder mehrere Flächen, an welchen Licht totalreflektiert wird, mit welchen das Licht der zumindest einen Lichtquelle in die gewünschte Richtung umgelenkt wird.

Die zumindest eine Lichtquelle kann beispielsweise im Bereich der optischen Ache des Optikkörpers angeordnet sein und eine Hauptabstrahlrichtung in etwa in Richtung der optischen Achse aufweisen. Die zumindest eine Lichtquelle kann aber auch oberhalb oder unterhalb der optischen Achse liegen und Licht unter einem Winkel >0° zu der optischen Achse, z.B. unter 90° zu der optischen Achse, abstrahlen. Insbesondere bei einer solchen Anordnung der Lichtquellen sind Umlenkmittel von Vorteil.

Beispielsweise wird die Lichtform-Optik weiters derart ausgelegt, Licht nicht nur im Brennpunkt zu sammeln, sondern derart, dass Licht auch vertikal höher, über die Blendenkante zielt. Damit kann ein Auslaufen der Lichtverteilung entlang der VV-Linie vom HV-Punkt abwärts bis knapp vor das Fahrzeug erreicht werden. Auf diese Art und Weise bilden die erfindungsgemäßen lichtleitenden Körper eine Vorfeldlichtverteilung aus. Vorzugsweise ist vorgesehen, dass der Blendenkantenbereich im Wesentlichen in einer Brennlinie bzw. in einer Brennfläche der Projektionsvorrichtung liegt.

Die Brennlinie liegt vorzugsweise unterhalb der Blendenkante und verläuft horizontal durch den Brennpunkt F, sowie quer, insbesondere senkrecht auf die optische Achse der Projektionsvorrichtung.

Es kann vorgesehen sein, dass eine Außenfläche der Projektionsvorrichtung durch eine rillenförmige Struktur in einer glatten Basisfläche gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind.

Auf diese Weise kann der Signlight-Bereich gezielt in horizontaler Richtung verbreitert werden.

Beispielsweise ist vorgesehen, dass die zumindest eine Lichtquelle eine Leuchtdiode oder eine Mehrzahl von Leuchtdioden umfasst.

Im Folgenden ist die Erfindung an Hand der Zeichnung näher erörtert. In dieser zeigt
Fig. 1 die wesentlichen Bestandteile einer aus dem Stand der Technik bekannten Beleuchtungsvorrichtung für einen Kraftfahrzeugscheinwerfer in einer ersten perspektivischen Ansicht,
Fig. 2 die Beleuchtungsvorrichtung aus Figur 1 in einem Vertikalschnitt entlang einer Vertikalebene durch die optische Achse,
Fig. 3 eine Detailansicht eines Ausschnittes aus Figur 2 im Bereich des Blendenkantenbereiches des lichtleitenden Körpers,
Fig. 4 eine beispielhafte, schematische Darstellung einer Lichtverteilung erzeugt mit einer erfindungsgemäßen Beleuchtungsvorrichtung,
Fig. 5 eine erste Ausführungsform einer erfindungsgemäßen Beleuchtungsvorrichtung in einer perspektivischen Ansicht von unten,
Fig. 6 grob schematisch mehrere horizontale Schnitte parallel zu der optischen Achse X durch die Beleuchtungsvorrichtung aus Figur 5,
Fig. 7 eine zweite weitere Ausführungsform der erfindungsgemäßen Beleuchtungsvorrichtung in einer perspektivischen Ansicht von unten, und
Fig. 8 grob schematisch mehrere horizontale Schnitte parallel zu der optischen Achse X durch die Beleuchtungsvorrichtung aus Figur 7. Die grundsätzliche Funktionsweise einer gattungsgemäßen Beleuchtungsvorrichtung wird vorerst an Hand von **Figur 1** näher erörtert. Details, auch optionaler Natur, die an Hand von **Figur 1** beschrieben sind, können auch - ohne dass dies im Folgenden explizit erwähnt wird - bei den Ausgestaltungen der Erfindung in den Fig.5-8 verwirklicht sein. Unterschiede zwischen den einzelnen Ausgestaltungen werden im Folgenden explizit erwähnt.

**Figur 1** zeigt eine Beleuchtungsvorrichtung 1 für einen Kraftfahrzeugscheinwerfer zum Erzeugen einer Lichtverteilung mit Hell-Dunkel-Grenze. Die Beleuchtungsvorrichtung 1 umfasst zumindest eine Lichtquelle 10, welche z.B. eine oder mehrere LED's umfasst, sowie einen Optikkörper 110, in welchem sich Licht der zumindest einen Lichtquelle 10 fortpflanzen kann.

In dem gezeigten Beispiel besteht der Optikkörper 110 aus einem lichtdurchlässigen Körper 100, welcher einstückig mit einem Lichteinspeiseelement 101 zum Einspeisen von Licht, welches die zumindest eine Lichtquelle 10 emittiert, sowie einstückig mit einer Projektionsvorrichtung 200, ausgebildet ist.

Vorzugsweise handelt es sich bei dem Optikkörper 110 um einen Vollkörper, d.h. um einen Körper, der keine Durchgangsöffnungen oder Öffnungseinschlüsse aufweist. Das transparente, lichtdurchlässige Material, aus dem der Körper 110 gebildet ist, weist einen Brechungsindex größer als jener von Luft auf. Das Material enthält z.B. PMMA (Polymethylmethacrylat) oder PC (Polycarbonat) und ist insbesondere vorzugsweise daraus gebildet. Der Körper 110 kann aber auch aus Glasmaterial, insbesondere anorganischem Glasmaterial gefertigt sein.

Der Optikkörper 110, konkret der lichtdurchlässige Körper 100, weist eine Blendenvorrichtung 103 mit einem Blendenkantenbereich 104 auf, wobei die Blendenvorrichtung 103 zwischen dem Lichteinspeiseelement 101 und der Projektionsvorrichtung 200 angeordnet ist.

Wie **Figur 1****,** aber auch **Figur 2** und besonders gut **Figur 3** entnommen werden kann, wird die Blendenvorrichtung 103 von zwei Begrenzungsflächen 105, 106 des lichtdurchlässigen Körpers 100 gebildet ist, welche in dem Blendenkantenbereich 104, insbesondere in eine gemeinsame Blendenkante zusammenlaufen.

Im Folgenden wird zur prinzipiellen Funktionsweise der gezeigten Beleuchtungsvorrichtung auf **Figur 2** verwiesen: Über das Lichteinspeiseelement 101 wird Licht der zumindest einen Lichtquelle 10 in den lichtdurchlässigen Körper 100 eingespeist, welches sich in dem lichtdurchlässigen Körper 100 als erstes Lichtbündel S1 fortpflanzt. Das Lichteinspeiseelement 101, welches beispielsweise als Kollimator ausgebildet ist, ist derart ausgelegt, dass es das Licht der zumindest einen Lichtquelle hauptsächlich in den Blendenkantenbereich 104 bündelt. Der Blendenkantenbereich 104 liegt in einem Brennpunkt F bzw. in einer Brennfläche FB der Projektionsvorrichtung 200.

Von der Blendenvorrichtung 103 wird das erste Lichtbündel S1 derart zu einem modifizierten, zweiten Lichtbündel S2 modifiziert wird, dass dieses zweite Lichtbündel S2 von der Projektionsvorrichtung 200 als Lichtverteilung LV mit einer Hell-Dunkel-Grenze HD abgebildet wird (siehe **Figur 4****,** die eine beispielhafte Lichtverteilung zeigt). Die Hell-Dunkel-Grenze HD, insbesondere die Form und Lage der Hell-Dunkel-Grenze HD, wird von dem Blendenkantenbereich 104 der Blendenvorrichtung 103 bestimmt.

Bei der gezeigten Lichtverteilung LV handelt es sich um eine klassische Vorfeldverteilung In dem gezeigten Beispiel gemäß **Figur 1** **-** **Figur 3** sind die beiden Flächen 105, 106 als ebene Flächen ausgebildet, die quer zu einer optischen Achse X des Optikkörpers 110 (bzw. der Projektionsvorrichtung 200) verlaufen. Die beiden Flächen sind jeweils um einen Winkel α, β gegen die optische Achse X geneigt. Vorzugsweise verläuft eine der beiden Flächen, insbesondere jede der beiden Flächen 105, 106 horizontal in der Querrichtung unter einem Winkel von 90° zu der optischen Achse X.

Unter der optischen Achse X ist die optische Achse des Optikkörpers 110, z.B. die Mittenlinie des Optikkörpers 110 definiert in Bezug auf den Apex der Austrittslinse, zu verstehen.

Wie oben beschrieben, wir zwar der Großteil des Lichtes der Lichtquelle in den Blendenkantenbereich 104 gerichtet, es lässt sich aber nicht vermeiden, dass Licht auch auf die Begrenzungsfläche 105 auftrifft. Diese Licht kann typischer Weise zu unerwünschtem Streulicht führen, sodass üblicherweise dieser Bereich 105 z.B. mit einer absorbierenden Schicht versehen ist oder derart geneigt ist, dass Licht in einen unkritischen Bereich abgestrahlt wird.

Die Beleuchtungsvorrichtung macht sich nun das auf die Fläche 105 auftreffende Licht wie im Folgenden beschrieben zu Nutze: ein Teil-Lichtbündel S1a des ersten Lichtbündels S1 trifft wie beschrieben auf die Begrenzungsflächen 105, im Folgenden auch als Einfall-Begrenzungsfläche bezeichnet. Die Fläche 105 weist nunmehr einen Bereich 105' auf, der derart ausgebildet ist, dass zumindest ein Teil S1a' (siehe **Figur 3**) des Teil-Lichtbündels S1a über diesen Bereich 105' der Einfall-Begrenzungsfläche 105, als sogenanntes Austrittslichtbündel S3, aus dem lichtdurchlässigen Körper 100 austreten kann. Beispielsweise handelt es sich bei dem Bereich 105' um eine ebene Fläche 105', welche z.B. innerhalb der Fläche 105 liegt, und welche unter einem anderen Winkel ϕ gegen die optische Achse X geneigt ist. Während nun der Winkel α der Fläche 105 z.B. so gewählt ist, dass Licht aus dem Bündel S1a nach unten gebrochen wird, sodass es keine nachteiligen Effekte bewirken kann, ist der Winkel ϕ derart gewählt, dass Licht austreten kann und außerdem auf die gegenüberliegende Fläche 106, die sogenannte Wieder-Eintrittsfläche, in Form des Lichtbündels S3 abgelenkt wird.

Nach dem Eintritt und entsprechender Ablenkung an der Fläche 106 pflanzt sich das Lichtbündel als Eintritts-Lichtbündel S4 wieder im lichtleitenden Körper 100 fort, von wo es (oder Teile davon) zu der Projektionsoptikvorrichtung 200 gelangen und als Signlight-Lichtbündel SL (**Figur 2**) in einen oberhalb der Hell-Dunkel-Grenze liegenden Bereich B der Lichtverteilung projiziert, und, beispielsweise als Signlight-Lichtverteilung SV, im Lichtbild abgebildet wird (**Figur 4**).

Der Winkel β, unter dem die Fläche 106 gegen die optische Achse X geneigt ist, ist dabei derart zu wählen, dass das Lichtbündel S3 in den Optikkörper 110 wieder eintreten kann und über die optische Achse X hinweg auf die Projektionsvorrichtung 200 abgelenkt wird. Der Bereich B, in welchen das Eintritts-Lichtbündel S4 oder Teile davon projiziert wird bzw. werden, erstreckt sich im Lichtbild in vertikaler Richtung über einen Bereich von ca. 1° - 6°, vorzugsweise wie gezeigt über einen Bereich von 1,5° - 4,5° oberhalb der H-H-Linie erstreckt. In horizontaler Richtung erstreckt sich der Bereich B typischerweise über einen Bereich von ca. -10° - +10°, vorzugsweise über -8° - +8°.

Figur 4 zeigt neben den Bereich SV auch noch zwei schraffierte Bereiche; diese werden von dem Signlight der Beleuchtungsvorrichtung beleuchtet, wenn die Beleuchtungsvorrichtung oder der Scheinwerfer, welcher zumindest eine solche Beleuchtungsvorrichtung enthält, bei einer Kurvenfahrt nach links bzw. rechts geschwenkt wird, sodass ein Bereich von -18° - +18° oder sogar von -24° - +24° entsprechend beleuchtet werden kann.

Generell handelt ist die Projektionsvorrichtung 200 z.B. als Projektionslinsenanordnung ausgebildet oder umfasst eine solche. Konkret umfasst die Projektionsvorrichtung 200 in dem gezeigten Beispiel eine Grenzfläche 201 (oder sie besteht aus einer solchen Grenzfläche 201), welche den Optikkörper 110 nach vorne begrenzt, und über welche Grenzfläche 201 das sich im Optikkörper fortpflanzende Licht, insbesondere die Lichtstrahlen S4, als Lichtverteilung in einen Bereich vor dem Optikkörper 110 abgebildet werden. Um eine entsprechende Ablenkung durch Lichtbrechung der Lichtstrahlen beim Austritt über die Lichtaustrittsfläche 201 zu erreichen, ist diese entsprechend geformt, insbesondere gekrümmt. Vorzugsweise ist die Grenzfläche 201 dabei konvex ausgestaltet. In dem gezeigten Beispiel ist die Grenzfläche 201 dabei in vertikalen Schnitten konvex gekrümmt, während sie in horizontalen Schnitten parallel zu der optischen Achse gerade verläuft.

Eine Verbreiterung des Bereiches SV in horizontaler Richtung kann erzielt werden, wenn die Außenfläche bzw. Grenzfläche 201 der Projektionsvorrichtung 200 durch eine rillenförmige Struktur 202 in der glatten Basisfläche 201 gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind.

In den **Figuren 5 und 6** ist eine erste Variante einer erfindungsgemäßen Beleuchtungsvorrichtung 1 gezeigt. Diese unterscheidet sich von der in Figur 1 gezeigten Ausführungsform dadurch, dass die Wieder-Eintritts-Fläche 106 nicht eben, sondern gekrümmt ausgebildet ist. Konkret ist in **Figur 6** zu erkennen, dass in horizontalen Schnitten parallel zur optischen Achse X durch die Fläche 106 die sich ergebenden Schnittkurven 106a1, 106a2 konkav verlaufen. **Figur 6** zeigt dabei drei übereinander liegende Schnitte in unterschiedlichen Höhen, projiziert in eine gemeinsame Ebene, wobei ein Schnitt im Bereich der Blendenkante 104 erfolgt, wo die entsprechende Schnittkurve (ausnahmsweise) in Folge der (in dem gezeigten Beispiel) geraden Blendenkante 104 gerade verläuft. In dem gezeigten Ausführungsbeispiel wird eine gerade Hell-Dunkel-Grenze erzeugt, wozu die Kante 104 gerade und quer zur optischen Achse X verläuft; insbesondere verläuft die Kante 104 normal zu der Achse X und alle Punkt der Kante 104 haben zu einer Horizontalebene durch die Achse X denselben Normalabstand. Im Falle einer Hell-Dunkel-Grenze mit Asymmetrie (nicht dargestellt) weist die Kante hingegen zwei oder üblicherweise 3 unterschiedliche hohe Abschnitte, in Bezug auf die Horizontalebene durch die Achse X, auf.

In dem gezeigten Beispiel verlaufen die Schnittkurven 106a1, 106a2 jeweils symmetrisch zur optischen Ache X, sodass jede Schnittkurve 106a1, 106a2 einen Scheitelpunkt Pa1, Pa2 aufweist, der bei Projektion der Schnittkurve in eine Horizontalebene, welche die optische Achse X enthält, auf der optischen Achse X liegt.

**Figur 6** zeigt den Verlauf der Lichtstrahlen S4 nach dem Wiedereintritt über die Fläche 106 in den optischen Körper. Wie zu erkennen ist, verlaufen in Folge der spezifischen

Ausgestaltung der Fläche 106 die Strahlen S4 divergent, sodass das Signlight Lichtbündel aufgeweitet ist und einen breiten horizontalen Bereich in der Lichtverteilung beleuchtet.

In den **Figuren 7 und 8** ist noch eine zweite Variante einer erfindungsgemäßen Beleuchtungsvorrichtung 1 gezeigt. Diese unterscheidet sich von der in Figur 1 gezeigten Ausführungsform dadurch, dass die Wieder-Eintritts-Fläche 106 nicht eben, sondern gekrümmt ausgebildet ist. Konkret ist in **Figur 8** zu erkennen, dass in horizontalen Schnitten parallel zur optischen Achse X durch die Fläche 106 die sich ergebenden Schnittkurven 106b1, 106b2 konvex verlaufen. **Figur 8** zeigt dabei drei übereinander liegende Schnitte in unterschiedlichen Höhen, projiziert in eine gemeinsame Ebene, wobei ein Schnitt im Bereich der Blendenkante 104 erfolgt, wo die entsprechende Schnittkurve (ausnahmsweise) in Folge der (in dem gezeigten Beispiel) geraden Blendenkante 104 gerade verläuft. In dem gezeigten Beispiel verlaufen die Schnittkurven 106b1, 106b2 jeweils symmetrisch zur optischen Ache X, sodass jede Schnittkurve 106b1, 106b2 einen Scheitelpunkt Pb1, Pb2 aufweist, der bei Projektion der Schnittkurve in eine Horizontalebene, welche die optische Achse X enthält, auf der optischen Achse X liegt.

**Figur 8** zeigt den Verlauf der Lichtstrahlen S4 nach dem Wiedereintritt des Lichtes über die Fläche 106 in den optischen Körper. Wie zu erkennen ist, verlaufen in Folge der spezifischen Ausgestaltung der Fläche 106 die Strahlen S4 konvergierend zusammen und im Anschluss divergent. Vorzugsweise erfolgt dabei die Abstimmung derart, dass sich die Strahlen S4 außerhalb des Optikkörpers 110, also insbesondere nach der Austrittsfläche der Projektionsvorrichtung 200 im Wesentlichen in einem Punkt schneiden, bevor sie anschließend divergent auseinander laufen. Eine entsprechende Abstimmung kann über die Krümmungsradien der Kurven 106b2, 106b1 erfolgen; durch geeignete große Krümmungsradien wandert der entstehende Schnittpunkt in Lichtaustrittsrichtung vor den Optikkörper. Bei einer Lage des Schnittpunktes vor dem Optikkörper kann auch die Breite der Optikkörpers kleiner gewählt werden, ohne dass die Strahlen S4 an den seitlichen Seitenflächen totalreflektiert werden.

Bei herkömmlichen Optikkörpern ist es häufig notwendig, an der Fläche 105, z.B. außerhalb der Fläche 105, einen Licht absorbierenden Körper vorzusehen. Bei der vorliegenden Erfindung kann bei geeigneter Auslegung, z.B. in dem die gesamte Fläche 105 als LichtAustritts-Fläche 105' ausgestaltet wird, oder jener Bereich der Fläche 105, aus welchem störende Lichtstrahlen austreten, als Bereich 105', über den Licht gezielt im erfindungsgemäßen Rahmen austreten kann, ausgebildet ist, auf einen absorbierenden Zusatzbauteil verzichtet werden.

## Patentansprüche

1. Beleuchtungsvorrichtung (1) für einen Kraftfahrzeugscheinwerfer zum Erzeugen einer Lichtverteilung mit Hell-Dunkel-Grenze, wobei die Beleuchtungsvorrichtung
• zumindest eine Lichtquelle (10),
• einen lichtdurchlässigen Körper (100),
• zumindest ein Lichteinspeiseelement (101) zum Einspeisen von Licht, welches die zumindest eine Lichtquelle (10) emittiert, sowie
• eine Projektionsvorrichtung (200) aufweist,
wobei der lichtdurchlässige Körper (100) eine Blendenvorrichtung (103) mit einer Blendenkante (104) aufweist, wobei die Blendenvorrichtung (103) in Lichtausbreitungsrichtung zwischen dem Lichteinspeiseelement (101) und der Projektionsvorrichtung (200) angeordnet ist,
und wobei
über das Lichteinspeiseelement (101) Licht der zumindest einen Lichtquelle (10) in den lichtdurchlässigen Körper (100) eintritt, welches sich in dem lichtdurchlässigen Körper (100) als erstes Lichtbündel (S1) fortpflanzt, und wobei von der Blendenvorrichtung (103) das erste Lichtbündel (S1) derart zu einem modifizierten, zweiten Lichtbündel (S2) modifiziert wird, dass dieses zweite Lichtbündel (S2) von der Projektionsvorrichtung (200) als Lichtverteilung (LV) mit einer Hell-Dunkel-Grenze (HD) abgebildet wird, wobei die Hell-Dunkel-Grenze (HD), insbesondere die Form und Lage der Hell-Dunkel-Grenze (HD), von der Blendenkante (104) der Blendenvorrichtung (103) bestimmt wird, und wobei die Blendenvorrichtung (103) von Begrenzungsflächen (105, 106) des lichtdurchlässigen Körpers (100) gebildet ist, wobei
ein Teil-Lichtbündel (S1a) des ersten Lichtbündels (S1) auf eine der Begrenzungsflächen (105, 106), die Einfall-Begrenzungsfläche (105), trifft, und wobei
zumindest ein Teil (S1a') des Teil-Lichtbündels (S1a) über einen Bereich (105') der Einfall-Begrenzungsfläche (105) vollständig oder teilweise, als Austrittslichtbündel (S3), aus dem lichtdurchlässigen Körper (100) austritt, und wobei
das Austrittslichtbündel (S3) über eine der Begrenzungsflächen (105, 106), die Wieder-Eintritts-Begrenzungsfläche (106), vollständig oder teilweise als Eintritts-Lichtbündel (S4) wieder in den lichtleitenden Körper (100) eintritt,
und wobei das Eintritts-Lichtbündel (S4) oder Teile des Eintritts-Lichtbündels von der Projektionsoptikvorrichtung (200) als Signlight-Lichtbündel (SL) in einen oberhalb der Hell-Dunkel-Grenze liegenden Bereich (B) der Lichtverteilung projiziert, und, beispielsweise als Signlight-Lichtverteilung (SV), im Lichtbild abgebildet wird, und wobei die Wieder-Eintritts-Begrenzungsfläche (106) in horizontalen Schnitten gekrümmt ausgebildet ist, **dadurch gekennzeichnet, dass**
die Wieder-Eintritts-Begrenzungsfläche (106) in allen horizontalen Schnitten konvex oder in allen horizontalen Schnitten konkav gekrümmt ist, wobei
die Blendenkante (104) gerade sein kann, und
Schnittkurven (106a1, 106a2; 106b1, 106b2), die sich durch Schneiden der Wieder-Eintritts-Begrenzungsfläche (106) mit horizontalen Ebenen, die parallel zu einer optischen Achse (X) der Projektionsvorrichtung (200) verlaufen, ergeben, jeweils einen Scheitelpunkt (Pal, Pa2; Pb1, Pb2) aufweisen, wobei
die Scheitelpunkte (Pal, Pa2; Pb1, Pb2) der Schnittkurven (106a, 106b) bei einer Projektion in eine Horizontalebene, welche die optische Achse (X) der Projektionsoptikvorrichtung (200) enthält, auf dieser optischen Achse (X) liegen, und wobei
der Verlauf der Schnittkurven (106a1, 106a2, 106b1, 106b2) in einer Projektion in die Horizontalebene seitlich des Scheitelpunktes (Pal, Pa2; Pb1, Pb2) symmetrisch zur optischen Achse (X) ist, und wobei mit zunehmendem Normalabstand der horizontalen Ebenen von der optischen Achse (X)
• die Krümmung der Schnittkurven (106a1, 106a2, 106b1, 106b2) zunimmt, und
• der Abstand der in den horizontalen Ebenen liegenden Scheitelpunkte (Pal, Pa2; Pbl, Pb2) zu der Blendenkante (104), gemessen in Richtung der optischen Achse (X) in Lichtaustrittsrichtung, größer wird.

2. Beleuchtungsvorrichtung nach Anspruch 1, **dadurch gekennzeichnet, dass** zumindest der Bereich (105') der Einfall-Begrenzungsfläche (105) derart, insbesondere zu einer optischen Achse (X) der Projektionsvorrichtung (200), geneigt ist, dass Licht vollständig oder teilweise, als Austrittslichtbündel (S3), aus dem lichtdurchlässigen Körper (100) austreten und auf die Wieder-Eintritts-Begrenzungsfläche (106) auftreffen kann, und die Wieder-Eintritts-Begrenzungsfläche (106) derart, insbesondere zu einer optischen Achse (X) der Projektionsvorrichtung (200), geneigt ist, dass das Austrittslichtbündel (S3) über eine der Begrenzungsflächen (105, 106), vollständig oder teilweise als Eintritts-Lichtbündel (S4) wieder in den lichtleitenden Körper (101) eintreten kann.

3. Beleuchtungsvorrichtung nach Anspruch 2, **dadurch gekennzeichnet, dass** die Wieder-Eintritts-Begrenzungsfläche (106) derart, insbesondere zu einer optischen Achse (X) der Projektionsvorrichtung (200), geneigt ist, und/oder der Bereich (105') und die Wieder-Eintritts-Begrenzungsfläche (106) derart, insbesondere zu einer optischen Achse (X) der Projektionsvorrichtung (200), geneigt und weiters unter einem Winkel derart zueinander geneigt sind, dass Eintritts-Lichtbündel (S4) auf seinem Weg durch den lichtleitenden Körper (100) die optische Achse (X) der Projektionsvorrichtung (200) schneidet, bevor es von der Projektionsvorrichtung (200) in einen Bereich vor dem lichtleitenden Körper (100) projiziert wird.

4. Beleuchtungsvorrichtung nach einem der Ansprüche 1 bis 3, **dadurch gekennzeichnet, dass** die Projektionsvorrichtung (200) als Projektionslinsenanordnung ausgebildet ist oder eine solche umfasst, wobei beispielsweise die Projektionslinsenanordnung aus einer Projektionslinse besteht.

5. Beleuchtungsvorrichtung nach einem der Ansprüche 1 bis 4, **dadurch gekennzeichnet, dass** der lichtleitende Körper (100) und die Projektionsvorrichtung (200) mit dem Lichteinspeiseelement (101) einstückig ausgebildet sind.

6. Beleuchtungsvorrichtung nach einem der Ansprüche 1 bis 5, **dadurch gekennzeichnet, dass** sich der Bereich (B), in welchen das Eintritts-Lichtbündel (S4) oder Teile davon projiziert wird bzw. werden, im Lichtbild in vertikaler Richtung über einen Bereich von ca. 1° - 6°, vorzugsweise über einen Bereich von 1,5° - 4,5° oberhalb der H-H-Linie erstreckt, und/oder **dadurch gekennzeichnet, dass** sich der Bereich (B), in welchen das Eintritts-Lichtbündel (S4) oder Teile davon projiziert wird bzw. werden, im Lichtbild in horizontaler Richtung über einen Bereich von ca. -24° - +24°, vorzugweise von ca. -18° - +18° erstreckt.

7. Beleuchtungsvorrichtung nach einem der Ansprüche 1 bis 6, **dadurch gekennzeichnet, dass** das Lichteinspeiseelement (101) eine Lichtform-Optik umfasst, welche das von der zumindest einen Lichtquelle (10) emittierte Licht (S1) derart formt, dass dieses im Wesentlichen zur Blendenkante (104) der Blendenvorrichtung (103) abgestrahlt wird, und wobei vorzugsweise die Blendenkante (104) im Wesentlichen in einer Brennlinie bzw. in einer Brennfläche (FB) der Projektionsvorrichtung (200) liegt.

8. Beleuchtungsvorrichtung nach einem der Ansprüche 1 bis 7, **dadurch gekennzeichnet, dass** eine Außenfläche der Projektionsvorrichtung (200) durch eine rillenförmige Struktur in einer glatten Basisfläche gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind.

9. Beleuchtungsvorrichtung nach einem der Ansprüche 1 bis 8, **dadurch gekennzeichnet, dass** die Einfall-Begrenzungsfläche (105) derart ausgebildet und angeordnet ist, dass auf die Einfall-Begrenzungsfläche (105) auftreffende Lichtstrahlen (S1a', S1a), vorzugsweise alle auf die Einfall-Begrenzungsfläche (105) auftreffenden Lichtstrahlen orthogonal durch die Einfall-Begrenzungsfläche (105) durchtreten und/oder die Wieder-Eintritts-Begrenzungsfläche (106) derart ausgebildet und angeordnet ist, dass Lichtstrahlen des Austrittslichtbündels (S3), vorzugsweise alle Lichtstrahlen des Austrittslichtbündels (S3) orthogonal durch die Wieder-Eintritts-Begrenzungsfläche (106) in den lichtleitenden Körper (100) eintreten.

10. Kraftfahrzeugscheinwerfer mit zumindest einer Beleuchtungsvorrichtung nach einem der Ansprüche 1 bis 9.

## Claims

1. Lighting device (1) for a motor vehicle headlamp for generating a light distribution having a cut-off line, the lighting device comprising
• at least one light source (10)
• a light transmitting body (100),
• at least one light feeding element (101) for feeding light emitted from the at least one light source (10), and
• a projection device (200),
wherein the light transmitting body (100) comprises a bezel device (103) having a bezel edge (104), the bezel device (103) being arranged in the light propagation direction between the light feeding element (101) and the projection device (200),
and wherein
light coming from the at least one light source (10) enters the transparent body (100) via the light feed element (101) and is propagated in the transparent body (100) as a first light beam (S1), and wherein the bezel device (103) converts the first light beam (S1) into a modified second light beam (S2) so that the first light beam (S1) is converted into a second light beam (S2), second light beam (S2) in such a way that said second light beam (S2) is imaged by the projection device (200) as a light distribution (LV) with a light-dark boundary (HD), wherein the bezel edge (104) of the bezel device (103) determines the light-dark boundary (HD), in particular the shape and position of the light-dark boundary (HD), and wherein
the bezel device (103) is formed by boundary surfaces (105, 106) of the light transmitting body (100), wherein
a partial light beam (S1a) of the first light beam (S1) impinges on one of the boundary surfaces (105, 106), called incident boundary surface (105), and wherein
at least a part (S1a') of the partial light beam (S1a) emerges from the transparent body (100) completely or partially, as an exit light beam (S3), through a region (105') of the incident boundary surface (105), and wherein
the exit light beam (S3) re-enters the light transmitting body (100) completely or partially, as an entry light beam (S4), through one of the boundary surfaces (105, 106), called re-entry boundary surface (106),
and wherein the entry light beam (S4) or parts of the entry light beam are projected by the project-tion optical device (200) as a signlight light beam (SL) into a region (B) of the light distribution located above the light-dark boundary and are imaged within the light image, for example as a signlight light distribution (SV), and wherein
the re-entry boundary surface (106) is formed curved along horizontal sections,
**characterized in that**
the re-entry boundary surface (106) is curved convex in all horizontal sections or curved concave in all horizontal sections, wherein
the bezel edge (104) can be straight, and
intersection curves (106a1, 106a2; 106b1, 106b2) resulting from intersecting the re-entry boundary surface (106) with horizontal planes parallel to an optical axis (X) of the projection device (200) have a respective vertex (Pal, Pa2; Pb1, Pb2), wherein
the vertices (Pal, Pa2; Pb1, Pb2) of said intersection curves (106a, 106b), when projected into a horizontal plane containing the optical axis (X) of the projection optical device (200), are located on this optical axis (X), and wherein
the shapes of the section curves (106a1, 106a2, 106b1, 106b2) are symmetrical to the optical axis (X) in a projection onto the horizontal plane extending lateral to the vertex (Pal, Pa2; Pb1, Pb2), and wherein
with increasing normal distance of the horizontal planes from the optical axis (X)
• the curvature of the sectional curves (106a1, 106a2, 106b1, 106b2) increases, and
• the distance of the vertices (Pal, Pa2; Pb1, Pb2) located in the horizontal planes from the bezel edge region (104), measured in the direction of the optical axis (X), increases along the direction of exiting light.

2. Lighting device according to claim 1, **characterized in that** at least the region (105') of the incident boundary surface (105) is inclined, in particular towards an optical axis (X) of the projection device (200), in such a way that light can emerge from the light transmitting body (100) completely or partially as an exit light beam (S3) and impinge on the re-entry boundary surface (106), and the re-entry boundary surface (106) is inclined, in particular towards an optical axis (X) of the projection device (200), in such a way that the exit light beam (S3) can re-enter the light transmitting body (101) completely or partially as an entry light beam (S4) through one of the boundary surfaces (105, 106).

3. Lighting device according to claim 2, **characterized in that** the re-entry boundary surface (106) is inclined in such a way, in particular towards an optical axis (X) of the projection device (200), and/or the area (105') and the re-entry boundary surface (106) are inclined in such a way, in particular towards an optical axis (X) of the projection device (200), and are inclined further at an angle to each other in such a way that the entrance light beam (S4) on its course through the light transmitting body (100) crosses the optical axis (X) of the projection device (200) before it is projected by the projection device (200) into an area in front of the light transmitting body (100).

4. Lighting device according to any one of claims 1 to 3, **characterized in that** the projection device (200) is realized as, or includes, a projection lens arrangement, wherein for example the projection lens arrangement consists of a projection lens.

5. Lighting device according to any one of claims 1 to 4, **characterized in that** the light transmitting body (100) and the projection device (200) are formed in one piece with the light feeding element (101).

6. Lighting device according to one of claims 1 to 5, **characterized in that** the area (B) to which the entrance light beam (S4) or parts thereof is/are projected extends, in the light image in the vertical direction, over a range of approx. 1°-6°, preferably over a range of 1.5°-4.5° above the H-H line, and/or **characterized in that** the area (B) to which the entrance light beam (S4) or parts thereof is/are projected extends, in the light image in the horizontal direction, over a range of approx. -24°-+24°, preferably of approx. -18°-+18°.

7. Lighting device according to any one of claims 1 to 6, **characterized in that** the light feeding element (101) comprises light shaping optics configured to shape the light (S1) emitted from the at least one light source (10) so as to be radiated substantially to the bezel edge (104) of the bezel device (103), and wherein preferably the bezel edge (104) is substantially in a focal line or focal surface (FB) of the projection device (200).

8. Lighting device according to any one of claims 1 to 7, **characterized in that** an outer surface of the projection device (200) is realized from a groove-shaped structure in a smooth base surface, wherein grooves forming the groove-shaped structure extend in a substantially vertical direction, and wherein preferably two grooves respectively being next to one another along the horizontal direction are separated by an elevation, which preferably extends substantially in vertical direction and which preferably extends over the entire vertical extent of the grooves.

9. Lighting device according to any one of claims 1 to 8, **characterized in that** the incident boundary surface (105) is realized and arranged in such a way that light beams (S1a', S1a) incident on the incident boundary surface (105), preferably all light beams incident on the incident boundary surface (105), go orthogonal through the incident boundary surface (105), and/or the re-entry boundary surface (106) is realized and arranged in such a way that light beams of the exit light beam (S3), preferably all light beams of the exit light beam (S3), enter the light transmitting body (100) orthogonally through the re-entry boundary surface (106).

10. Motor vehicle headlamp comprising at least one illumination device according to any one of claims 1 to 9.

## Revendications

1. Dispositif d'éclairage (1) pour un projecteur de véhicule automobile, destiné à produire une répartition de la lumière avec une coupure, le dispositif d'éclairage comportant
• au moins une source lumineuse (10),
• un corps transmettant la lumière (100),
• au moins un élément d'alimentation en lumière (101) pour alimenter en lumière émise par ladite au moins une source de lumière (10), et
• un dispositif de projection (200),
le corps transmettant la lumière (100) comportant un dispositif de diaphragme (103) avec un bord de diaphragme (104), le dispositif de diaphragme (103) étant disposé dans la direction de propagation de la lumière entre l'élément d'alimentation en lumière (101) et le dispositif de projection (200),
et
via l'élément d'alimentation en lumière (101), de la lumière émise par ladite au moins une source lumineuse (10) entre dans le corps transmettant la lumière (100), laquelle se propage dans le corps transmettant la lumière (100) en tant que premier faisceau lumineux (S1), et le dispositif de diaphragme (103) transformant le premier faisceau lumineux (S1) en un faisceau lumineux modifié (S2), dit deuxième faisceau lumineux (S2), de telle sorte que ce deuxième faisceau lumineux (S2) est reproduit par le dispositif de projection (200) sous la forme d'une répartition lumineuse (LV) avec une limite clair-obscur (HD), la limite clair-obscur (HD), en particulier la forme et la position de la limite clair-obscur (HD), étant déterminée par le bord de diaphragme (104) du dispositif de diaphragme (103), et
le dispositif de diaphragme (103) étant formé par des surfaces de délimitation (105, 106) du corps transmettant la lumière (100),
une faisceau lumineux partiel (S1a) du premier faisceau lumineux (S1) étant incidente à l'une des surfaces de délimitation (105, 106), dite surface de délimitation d'incidence (105), et
au moins une partie (S1a') du faisceau lumineux partiel (S1a) sortant, complètement ou partiellement, du corps transmettant la lumière (100) par une zone (105') de la surface de limitation d'incidence (105), en tant que faisceau lumineux de sortie (S3), et
le faisceau lumineux de sortie (S3), entièrement ou partiellement, entrant à nouveau dans le corps photoconducteur (100) en tant que faisceau lumineux d'entrée (S4) via l'une des surfaces de délimitation (105, 106), dite surface de délimitation de rentrée (106),
et le faisceau lumineux d'entrée (S4) ou des parties du faisceau lumineux d'entrée étant projeté par le dispositif optique de projection (200) en tant que faisceau lumineux de signalisation (SL) dans une zone (B) de la répartition de la lumière située au-dessus de la limite clair-obscur, et étant représenté dans l'image lumineuse, par exemple en tant que répartition de la lumière de signalisation (SV), et
la surface de délimitation de rentrée (106) étant réalisée incurvée en coupes horizontales, **caractérisé en ce que**
la surface de délimitation de rentrée (106) est convexe dans toutes les coupes horizontales ou concave dans toutes les coupes horizontales, le bord de l'ouverture (104) pouvant être droit, et des courbes d'intersection (106a1, 106a2 ; 106b1, 106b2), obtenues en coupant la surface de délimitation de réentrée (106) avec des plans horizontaux parallèles à un axe optique (X) du dispositif de projection (200), chacune ayant un sommet (Pa1, Pa2 ; Pb1, Pb2),
lesdites sommets (Pal, Pa2 ; Pb1, Pb2) des courbes d'intersection (106a, 106b), vue lors un projection sur un plan horizontal contenant l'axe optique (X) du dispositif optique de projection (200), étant localisés en cet axe optique (X), et
l'allure des courbes de coupe (106a1, 106a2, 106b1, 106b2), vue en projection sur le plan horizontal au côté du sommet (Pal, Pa2 ; Pb1, Pb2), étant symétrique à l'axe optique (X), et
plus la distance normale des plans horizontaux à l'axe optique (X) augmente
• la courbure des courbes d'intersection (106a1, 106a2, 106b1, 106b2) augmente, et
• la distance entre les sommets (Pa1, Pa2 ; Pb1, Pb2) situés dans les plans horizontaux et la zone de bord de l'ouverture (104), mesurée dans la direction de l'axe optique (X) dans la direction de sortie de la lumière, augmente.

2. Dispositif d'éclairage selon la revendication 1, **caractérisé en ce qu'**au moins la zone (105') de la surface de limitation d'incidence (105) est inclinée, en particulier par rapport à un axe optique (X) du dispositif de projection (200), de telle sorte que la lumière peut sortir entièrement ou partiellement, en tant que faisceau lumineux de sortie (S3), du corps transmettant la lumière (100) et est incidente à la surface de limitation de rentrée (106), et la surface de délimitation de rentrée (106) est inclinée, en particulier par rapport à un axe optique (X) du dispositif de projection (200), de telle sorte que le faisceau lumineux de sortie (S3) peut entrer à nouveau dans le corps conducteur de lumière (101) via une des surfaces de délimitation (105, 106), entièrement ou partiellement, en tant que faisceau lumineux d'entrée (S4).

3. Dispositif d'éclairage selon la revendication 2, **caractérisé en ce que** la surface de délimitation de rentrée (106) est inclinée de telle sorte, notamment par rapport à un axe optique (X) du dispositif de projection (200), et/ou la zone (105') et la surface de délimitation de rentrée (106) sont inclinées de telle sorte, notamment par rapport à un axe optique (X) du dispositif de projection (200), et sont en outre inclinées l'une par rapport à l'autre selon un angle de telle sorte que le faisceau lumineux d'entrée (S4) coupe l'axe optique (X) du dispositif de projection (200) sur son trajet à travers le corps photoconducteur (100) avant d'être projeté par le dispositif de projection (200) dans une zone située devant le corps conducteur de lumière (100).

4. Dispositif d'éclairage selon l'une quelconque des revendications 1 à 3, **caractérisé en ce que** le dispositif de projection (200) est conçu comme un ensemble de lentilles de projection ou comporte un tel ensemble, l'ensemble de lentilles de projection étant par exemple constitué d'une lentille de projection.

5. Dispositif d'éclairage selon l'une quelconque des revendications 1 à 4, **caractérisé en ce que** le corps photoconducteur (100) et le dispositif de projection (200) sont formés d'une seule pièce avec l'élément d'alimentation en lumière (101).

6. Dispositif d'éclairage selon l'une quelconque des revendications 1 à 5, **caractérisé en ce que** la zone (B) dans laquelle le faisceau lumineux d'entrée (S4) ou des parties de celui-ci sont projetées s'étend dans l'image lumineuse dans le sens vertical sur une plage d'environ 1° - 6°, de préférence sur une zone de 1,5° - 4,5° au-dessus de la ligne H-H, et/ou **caractérisé en ce que** la zone (B) dans laquelle le faisceau lumineux d'entrée (S4) ou des parties de celui-ci est/sont projetées s'étend dans l'image lumineuse en direction horizontale sur une zone d'environ -24° - +24°, de préférence d'environ -18° - +18°.

7. Dispositif d'éclairage selon l'une quelconque des revendications 1 à 6, **caractérisé en ce que** l'élément d'alimentation en lumière (101) comprend une optique de mise en forme de la lumière qui met en forme la lumière (S1) émise par ladite au moins une source lumineuse (10) de manière à ce qu'elle soit émise sensiblement vers le bord d'ouverture (104) du dispositif de diaphragme (103), et de préférence le bord d'ouverture (104) étant sensiblement situé dans une ligne focale ou dans une surface focale (FB) du dispositif de projection (200).

8. Dispositif d'éclairage selon l'une quelconque des revendications 1 à 7, **caractérisé en ce qu'**une surface extérieure du dispositif de projection (200) est formée par une structure en forme de rainures dans une surface de base lisse, les rainures formant la structure en forme de rainures s'étendant dans une direction sensiblement verticale, et deux rainures situées l'une à côté de l'autre dans la direction horizontale étant de préférence séparées par une élévation, notamment sensiblement verticale, qui s'étend de préférence sur toute l'étendue verticale des rainures.

9. Dispositif d'éclairage selon l'une quelconque des revendications 1 à 8, **caractérisé en ce que** la surface de limitation d'incidence (105) est configurée et disposée de telle sorte que les rayons lumineux (S1a', S1a) incidents à la surface de limitation d'incidence (105), de préférence tous les rayons lumineux incidents à la surface de limitation d'incidence (105), traversent orthogonalement la surface de limitation d'incidence (105) et/ou la surface de limitation de rentrée (106) est conçue et disposée de telle sorte que les rayons lumineux du faisceau lumineux de sortie (S3), de préférence tous les rayons lumineux du faisceau lumineux de sortie (S3), entrent orthogonalement la surface de limitation de rentrée (106) dans le corps conducteur de lumière (100).

10. Projecteur de véhicule automobile comportant au moins un dispositif d'éclairage selon l'une quelconque des revendications 1 à 9.
